# EUROPÄISCHE PATENTANMELDUNG

(11) **EP 1 889 555 A1**
(43) Veröffentlichungstag der Anmeldung: **20.02.2008**
(21) Anmeldenummer: 07010745.3
(22) Anmeldetag: 31.05.2007
(51) Int. Cl.: A45D 29/00, A45D 31/00

(54) **Tunnelgerät zum Aushärten von Nagelgelen**

(30) Priorität: 18.08.2006 DE 202006012682 U
(71) Anmelder: EMAG AG, 64546 Mörfelden-Walldorf (DE)
(72) Erfinder: Emekci, Bülent, D-64546 Mörfelden-Walldorf (DE)
(74) Vertreter: Graf, Helmut

(57) **Zusammenfassung**

Die Erfindung bezieht sich auf ein Tunnelgerät zum Aushärten von Nagelgelen unter Verwendung von UV-Licht, mit einem Gehäuse (2), mit mehreren im Gehäuseinnenraum angeordneten UV-Lampen (7) sowie mit Mitteln zum Ein- und Ausschalten der UV-Lampen (7).

## Beschreibung

Die Erfindung bezieht sich auf ein Tunnelgerät gemäß Oberbegriff Patentanspruch 1 oder 3. Geräte diese Art sind bekannt (DE 20 2005 010 667.4).

Aufgabe der Erfindung ist es, ein Gerät aufzuzeigen, welches sich bei vereinfachter Bedienung durch eine weiter verbesserte Betriebssicherheit auszeichnet.

Zur Lösung dieser Aufgabe ist ein Gerät entsprechend dem Patentanspruch 1 oder 3 ausgebildet. Durch die Timerfunktion ist u.a. auch sichergestellt, dass das Gerät jeweils nur für eine vorgegebene Behandlungsdauer aktiviert wird, wodurch u.a. die Gefahr von gesundheitlichen Schäden weiter vermindert wird.

Weiterbildungen der Erfindung sind Gegenstand der Unteransprüche. Die Erfindung wird im Folgenden anhand der Figuren an einem Ausführungsbeispiel näher erläutert.
Es zeigen:
- Fig. 1: in vereinfachter perspektivischer Darstellung ein Tunnelgerät zum Aushärten von Nagelgelen unter Verwendung von UV-Licht;
- Fig. 2: in vereinfachter Darstellung eine elektrische Schaltungsanordnung des Tunnelgerätes der Figur 1.

Das in den Figuren allgemein mit 1 bezeichnete Tunnelgerät dient zum Aushärten von auf Finger- und/oder Fußnägeln aufgebrachten Nagelgelen unter Verwendung von UV-Licht. Das Gerät 1 besteht im Wesentlichen aus einem Gehäuse 2, welches aus einem geeigneten Material, beispielsweise aus Kunststoff gefertigt ist, und zwar aus einem haubenartigen Gehäuseoberteil 2.1 und einem Gehäuseunterteil 2.2, die zusammen einen Gehäuseinnenraum 3 begrenzen, der an der Vorderseite des Gehäuses 2 über eine dortige Öffnung 4 zugänglich ist. Das Gehäuseunterteil 2.2 ist bei der dargestellten Ausführungsform mit einem herausnehmbaren Boden 5 ausgebildet, und zwar derart, dass dieser Boden nach dem Lösen einer Verriegelung, beispielsweise nach dem Lösen von Schrauben, in seitlichen Führungen am Gehäuseunterteil 2.2 geführt aus dem Gehäuse 2 bzw. aus der Öffnung 4 herausgezogen werden kann, wie dies in der Figur 1 mit dem Pfeil A angedeutet ist, und zwar u.a. zum Reinigen des Innenraumes 3 und/oder zur Erleichterung des Austauschens von UV-Lampen 7, die im Innenraum 3 von der Ebene des Bodens 5 beabstandet vorgesehen sind. Verwendet sind im Gehäuse 2 beispielsweise wenigstens vier UV-Lampen, vorzugsweise insgesamt sechs UV-Lampen, wobei jede Lampe als Gasentladungslampe mit einer Leistung beispielsweise von 9 Watt ausgeführt ist. Die den Innenraum 3 begrenzenden Flächen des Gehäuses 2 sowie auch der Boden 5 an seiner dem Innenraum 3 zugewandten Seite sind für eine sehr gleichmäßige UV-Behandlung verspiegelt.

An der Oberseite des Gehäuses 2 ist in der Nähe der Gehäuserückseite eine Tastatur 8 zum Betätigen des Gerätes 1 sowie ein Display 9 u.a. zur Anzeige des jeweiligen Arbeitszustandes bzw. Arbeitsmodus vorgesehen. Weiterhin ist im Innenraum 3 des Gehäuses 2 wenigstens ein elektrisch betriebener Lüfter 10 vorgesehen, der hinter an der Rückseite des Gehäuses 2 vorgesehenen Lüftungsschlitzen angeordnet ist und der zur Vermeidung eines Hitzestaus während des Betriebes erhitzte Luft aus dem Innenraum 3 nach außen bläst und durch die Öffnung 4 frische Luft ansaugt.

Im einfachsten Fall enthält die Tastatur 8 wenigstens zwei Tasten, und zwar eine Einschalttaste zum Aktivieren des Gerätes und eine Reset-Taste. Bevorzugt wird mit der Einschalttaste ein Timer betätigt, der dann ein Einschalten der UV-Lampen sowie auch des Lüfters 10 für eine vorgegebene Zeitperiode, beispielsweise für eine Zeitperiode von etwa 120 Sekunden bewirkt. Mit der Reset-Taste kann diese Timerfunktion unterbrochen werden. Bei einer bevorzugten Ausführungsform weist die Tastatur 8 neben der Reset-Taste mehrere Einschalt- oder Timertasten auf, über die wiederum die Timerfunktion aktiviert wird, allerdings für unterschiedliche Einschaltzeiten des Gerätes 1, d.h. beispielsweise zum Aktivieren eines Vierfach-Timers für eine Betriebsdauer bzw. Einschaltzeit von 60, 120, 180 und 240 Sekunden. Weiterhin kann auch eine Taste vorgesehen sein, über die ein Dauerbetrieb des Gerätes 1 aktiviert wird.

Die Figur 2 zeigt nochmals in einem schematischen Blockdiagramm die elektronische Schaltung des Gerätes 1. Zentraler ist eine beispielsweise von einem Mikroprozessor gebildeter Elektronik 11, der jeweils über Schalter 12 und 13, beispielsweise elektronische Schalter, wie z.B. Tyristoren die UV-Lampen 7 sowie auch den Lüfter 10 steuert. Mit der Elektronik 11 sind weiterhin verbunden die Tastatur 8 und das Display 9 sowie eine Versorgungseinheit 14 für die Elektronik 11 und die mit dieser zusammenwirkenden Funktionselemente. Die Timerfunktion ist in der Elektronik 11 realisiert, und zwar beispielsweise auch so, dass nach dem Ablaufen der jeweiligen Behandlungszeit und damit nach dem Abschalten der UV-Lampen der Lüfter 10 noch über gewisse Nachlaufzeit aktiviert ist, um den Innenraum 3 optimal zu kühlen.

Zusätzlich zu dem den Timer aktivierenden Tasten und der Reset-Taste ist am Gehäuse 2, beispielsweise im Bereich der Tastatur 8 ein Schalter vorgesehen, mit dem ein übergeordnetes Ein- und Ausschalten der das Gerät 1 betreibenden Netzspannung erfolgt.

Für die Aushärtung des auf die Fingernägel aufgebrachten Nagelgels wird die betreffende Hand durch die Öffnung 4 in den Innenraum 3 eingeführt und das Nagelgel mit dem UV-Licht der UV-Lampe 7 ausgehärtet. Für das Aushärten von Nagelgel auf Fußnägeln wird der betreffende Fuß in analoger Weise in den Innenraum 3 eingeführt.

Die Erfindung wurde voranstehend an einem Ausführungsbeispiel beschrieben. Es versteht sich, dass Änderungen sowie Abwandlungen möglich sind. So ist es beispielsweise aus Gründen einer verbesserten Hygiene und vereinfachten Handhabung möglich, zusätzlich zu dem abnehmbaren Boden 5 einen Bodeneinsatz vorzusehen, der in den Innenraum 3 einführbar und aus diesem entnehmbar ist und der bei der UV-Behandlung die Auflagefläche für die Hand bzw. für den Fuß bilden.

### Bezugszeichenliste

- 1: Gerät
- 2: Gehäuse
- 2.1: Gehäuseoberteil
- 2.2: Gehäuseunterteil
- 3: Gehäuseinnenraum
- 4: Gehäuseöffnung
- 5: herausnehmbarer Gehäuseboden
- 6: Führungen für den Gehäuseboden 5
- 7: UV-Lampen
- 8: Tastatur
- 9: Display
- 10: elektrischer Lüfter bzw. Gebläse
- 11: Steuerelektronik
- 12, 13: Schalter
- 14: Versorgungseinheit

## Patentansprüche

1. Tunnelgerät zum Aushärten von Nagelgelen unter Verwendung von UV-Licht, mit einem Gehäuse (2), mit mehreren im Gehäuseinnenraum (3) angeordneten UV-Lampen (7) sowie mit Mitteln zum Ein- und Ausschalten der UV-Lampen (7),
**dadurch gekennzeichnet, dass** die Mittel zum Ein- und Ausschalten der UV-Lampen von einer Elektronik (11) mit Timerfunktion gebildet sind.

2. Tunnelgerät nach Anspruch 1, **gekennzeichnet durch** wenigstens einen Lüfter (10) zum Be- oder Entlüften des Geräteinnenraumes (3).

3. Tunnelgerät zum Aushärten von Nagelgelen unter Verwendung von UV-Licht, mit einem Gehäuse (2), mit mehreren im Gehäuseinnenraum (3) angeordneten UV-Lampen (7) sowie mit Mitteln zum Ein- und Ausschalten der UV-Lampen (7), **gekennzeichnet durch** wenigstens einen Lüfter (10) zum Be- oder Entlüften des Geräteinnenraumes (3).

4. Tunnelgerät nach Anspruch 3, **dadurch gekennzeichnet, dass** die Mittel zum Ein- und Ausschalten der UV-Lampen von einer Elektronik (11) mit Timerfunktion gebildet sind.

5. Tunnelgerät nach einem der vorhergehenden Ansprüche, **gekennzeichnet durch** eine Tastatur (8) an der Außenseite des Gerätes mit wenigstens einer Taste zum Aktivieren der Elektronik bzw. der Timerfunktion.

6. Tunnelgerät nach einem der vorhergehenden Ansprüche, **gekennzeichnet durch** mehrere Tasten zum wahlweisen Aktivieren jeweils unterschiedlicher Timerfunktionen.

7. Tunnelgerät nach einem der vorhergehenden Ansprüche, **gekennzeichnet durch** wenigstens eine Reset-Taste zum vorzeitigen Deaktivieren der Timerfunktion.

8. Tunnelgerät nach einem der vorhergehenden Ansprüche, **gekennzeichnet durch** ein Display (9) an der Außenseite des Gehäuse (2) zur Anzeige der aktivierten Timerfunktion und/oder des Gerätestatus.

9. Tunnelgerät nach einem der vorhergehenden Ansprüche, **dadurch gekennzeichnet, dass** der wenigstens eine Lüfter (10) ebenfalls über die Timerfunktion, vorzugsweise mit einer Nachlaufzeit gesteuert ist.

10. Tunnelgerät nach einem der vorhergehenden Ansprüche, **dadurch gekennzeichnet, dass** die den Geräteinnenraum (3) begrenzenden Flächen zumindest teilweise verspiegelt sind.
